# FASCICULE DE BREVET EUROPEEN

(11) **EP 2 966 345 B1**
(45) Date de publication et mention de la délivrance du brevet: **26.04.2023**
(21) Numéro de dépôt: 15175529.5
(22) Date de dépôt: 06.07.2015
(51) Int. Cl.: F21S 41/686

(54) **MECANISME DE COUPURE COMPORTANT UNE BARRETTE PORTEUSE D'UN AIMANT PERMANENT**
BLENDENMECHANISMUS, DER EINE TRAGLEISTE UND EINEN PERMANENTMAGNETEN UMFASST
CUT-OFF MECHANISM COMPRISING A BAR CARRYING A PERMANENT MAGNET

(30) Priorité: 09.07.2014 FR 1456610
(43) Date de publication de la demande: 13.01.2016
(73) Titulaire: AML Systems, 75008 Paris (FR)
(72) Inventeur: NORONHA, Anderson, 94120 Fontenay sous Bois (FR); LOPEZ, Daniel, 93220 Gagny (FR); KOULOUH, Hassan, 93310 Le Pré Saint Gervais (FR)
(74) Mandataire: Gevers & Orès

(56) Documents cités:
- EP-A1- 2 405 190
- EP-A1- 2 442 017
- CN-A- 102 848 969
- DE-A1- 19 708 111
- US-A1- 2010 142 216

## Description

Le domaine de la présente invention est celui des projecteurs de lumière et, plus particulièrement, celui des projecteurs pour véhicule automobile.

Les projecteurs de véhicule automobile comprennent généralement un réflecteur dans lequel sont disposés une source lumineuse et des moyens de contrôle de la forme du faisceau pour adapter celui-ci aux circonstances de la conduite.

Il est connu d'utiliser une barrette de coupure permettant diverses phases d'occultation du faisceau lumineux. La barrette est actionnée électriquement pour se déplacer, sur commande, entre au moins deux positions angulaires dans lesquelles elle occulte plus ou moins le faisceau lumineux. Ceci permet de limiter la portée du projecteur, par exemple à celle des feux de croisement, dite position code, pour ne pas éblouir les conducteurs circulant en sens inverse, ou encore à celle des feux de route, dite position route, dans laquelle il n'y a pas d'occultation.

Un cache fixe est généralement prévu entre la barrette et une lentille du projecteur. Le cache fixe intercepte le faisceau qui passe en dessous de la barrette de coupure. Lorsque la barrette se trouve en position feux de route, elle se positionne entre la source lumineuse et le cache et elle n'intervient pas dans la forme du faisceau. En revanche, lorsque la barrette est en position code, elle intercepte une partie du faisceau lumineux, en plus de celle interceptée par le cache fixe. Il est important dans cette position, que la barrette ne laisse pas passer de lumière entre elle et le cache fixe, afin de ne pas éclairer des zones non souhaitées et de limiter la portée du faisceau correspondant aux feux de croisement.

Les dispositifs de l'art antérieur qui commandent la position de la barrette sont généralement constitués par un moteur d'actionnement associé à un capteur de la position de la barrette de coupure ou à une butée qui définit la position de repos de la barrette. Pour des raisons de sécurité cette position de repos est associée à la position code, afin d'éviter un éblouissement des conducteurs venant en sens inverse dans le cas d'une panne du dispositif d'actionnement de la barrette. Le rappel sur la position de butée ou sur la position extrême est généralement assuré par un ressort. Cette configuration a pour inconvénient qu'elle nécessite un ressort de fort couple de rappel afin de réduire le temps de réaction du mouvement de la barrette et par conséquent d'un moteur de taille relativement importante pour contrer ce ressort.

Une solution à base d'attraction magnétique de la barrette par un aimant a été envisagée mais elle se heurte au risque de démagnétisation des composants utilisés car la température au niveau de la barrette peut dépasser, dans le cas d'une lampe à halogènes, la valeur de 250° au delà de laquelle les éléments aimantés perdent leur propriété magnétique. Avec l'apparition de lampes de nouvelle technologie, cette valeur a été réduite et l'option magnétique peut être reconsidérée.

On connaît, par les documents EP2405190A1 et DE19708111A1, des dispositifs de projecteur pour véhicule comportant des électro-aimants permettant d'ajuster la position d'un cache mobile. Toutefois, ces solutions ne sont pas complètement satisfaisantes.

La présente invention a pour but de proposer un mécanisme de commande d'une barrette de coupure qui tire le meilleur parti de la réduction de température associée à la mise en oeuvre de nouvelles lampes qui ont une pouvoir calorifique plus faible, en termes de nombre de pièces, d'encombrement et/ou de prix des éléments qui le constitue.

A cet effet, selon un premier mode de réalisation de l'invention, l'invention a pour objet un mécanisme de coupure pour projecteur de véhicule automobile comprenant une barrette formée par une plaque d'obturation portée par un équipage mobile configuré pour déplacer ladite plaque dans un plan et ainsi obturer plus ou moins un faisceau lumineux de manière à changer de mode de fonctionnement optique, comprenant en outre un mécanisme d'actionnement dudit équipage mobile à l'aide d'un électro-aimant comportant une bobine d'induction associée à un noyau ferromagnétique, ledit électro-aimant comprenant au moins un noyau ferromagnétique fixe par rapport à sa bobine d'induction, ledit équipage mobile comprenant au moins un aimant permanent configuré pour coopérer magnétiquement avec ledit noyau ferromagnétique, et ledit aimant permanent étant attiré en direction dudit noyau ferromagnétique en absence de circulation d'un courant dans ladite bobine d'induction, ledit aimant permanent étant repoussé à distance du noyau ferromagnétique lorsqu'un courant circule dans ladite bobine d'induction.

L'utilisation de l'attraction ou la répulsion magnétique, qui est rendue possible par l'apparition des lampes remplaçant les lampes halogènes, permet de rendre les moyens de mise en mouvement d'une barrette de coupure plus légers et moins complexes que les moyens traditionnels.

De plus, cette solution permet de répondre facilement au problème d'un retour dans une position de repos correspondant à la position code, dans le cas d'une panne de la commande de positionnement de la barrette.

Dans un mode particulier de réalisation ledit noyau ferromagnétique est un cylindre positionné à l'intérieur de ladite bobine et l'aimant permanent est un cylindre positionné dans l'alignement dudit noyau.

Avantageusement ladite plaque d'obturation est en position de code lorsque ledit aimant est collé audit noyau ferromagnétique.

Dans un mode particulier de réalisation ledit aimant permanent est poussé en direction dudit noyau ferromagnétique par un ressort de rappel. Cette solution permet d'éviter de mettre en oeuvre une force d'attraction trop importante et donc permet de choisir un aimant de relativement petite taille.

De façon préférentielle la force de répulsion dudit aimant par ledit noyau ferromagnétique lorsqu'un courant circule dans ladite bobine d'induction, est supérieure à la force dudit ressort de rappel.

Dans un second mode de réalisation de l'invention, l'invention a pour objet un mécanisme de coupure pour projecteur de véhicule automobile comprenant une barrette formée par une plaque d'obturation portée par un équipage mobile configuré pour déplacer ladite plaque dans un plan et ainsi obturer plus ou moins un faisceau lumineux de manière à changer de mode de fonctionnement optique, comprenant en outre un mécanisme d'actionnement dudit équipage mobile à l'aide d'un électro-aimant comportant une bobine d'induction associée à une carcasse métallique réalisée en matériau ferromagnétique, ledit électro-aimant comprenant au moins un noyau ferromagnétique fixe par rapport à sa bobine d'induction, ledit équipage mobile comprenant au moins un aimant permanent configuré pour coopérer magnétiquement avec ladite carcasse métallique réalisée en matériau ferromagnétique, ledit mécanisme de coupure étant tel que :
- la distance entre ledit aimant permanent et ladite carcasse métallique réalisée en matériau ferromagnétique est constante au cours du déplacement de ladite plaque d'obturation ; et
- ladite carcasse métallique réalisée en matériau ferromagnétique s'étend selon deux montants latéraux laissant entre eux une forme cylindrique creuse et dans lequel l'aimant permanent est un cylindre positionné de façon libre en rotation dans ladite forme cylindrique creuse. Cela permet de garder une force d'attraction minimale de l'aimant permanent sur le noyau ferromagnétique, après sa répulsion par la bobine d'induction.

Préférentiellement les deux pôles magnétiques dudit aimant permanent sont sensiblement alignés en direction des montants latéraux quand la bobine d'induction n'est pas alimentée en courant électrique.

Les deux pôles ne sont toutefois pas rigoureusement alignés pour éviter que sous l'effet d'un courant électrique dans la bobine d'induction de l'électroaimant, l'équipage mobile n'aille aléatoirement dans une direction ou dans l'autre. En gardant un léger écart angulaire avec l'alignement parfait on impose le sens de rotation de la barrette lorsqu'on envoie un courant électrique de commande.

Dans un mode particulier de réalisation ledit équipage mobile est un axe solidaire en rotation dudit aimant permanent.

Avantageusement ledit axe porte un doigt configuré pour venir en butée contre au moins une première butée portée par une structure fixe dudit mécanisme, ladite butée définissant la position de quasi alignement des pôles magnétiques de l'aimant permanent en direction desdits montants latéraux. On définit de cette façon, avec précision, la position de repos de la barrette et donc le positionnement du faisceau en position code.

De façon plus avantageuse ledit axe porte un doigt configuré pour venir en butée contre au moins une seconde butée portée par une structure fixe dudit mécanisme, ladite butée définissant une position extrême pour le déplacement de ladite plaque d'obturation. On définit de cette façon, avec précision, la position du faisceau en position de route.

Dans un mode particulier de réalisation le retour de ladite barrette vers une position de code à la coupure du courant dans la bobine est accéléré par un ressort de rappel. Cette solution permet d'éviter de mettre en oeuvre une force d'attraction trop importante et donc permet de choisir un aimant de relativement petite taille.

L'invention porte également sur un projecteur pour véhicule automobile comprenant un mécanisme de coupure selon l'un des modes de réalisation décrits ci-dessus.

L'invention sera mieux comprise, et d'autres buts, détails, caractéristiques et avantages de celle-ci apparaîtront plus clairement au cours de la description explicative détaillée qui va suivre, de plusieurs modes de réalisation de l'invention donnés à titre d'exemples purement illustratifs et non limitatifs, en référence aux dessins schématiques annexés.

Sur ces dessins :
- la figure 1 est une vue en perspective d'un élément d'un phare de véhicule comportant un mécanisme de coupure selon l'invention,
- les figures 2 et 3 sont des vues de face du mécanisme de coupure selon l'invention, positionné sur une armature, respectivement dans la position de route et de code,
- la figure 4 est une vue en perspective d'un mécanisme de coupure selon un premier mode de réalisation de l'invention,
- la figure 5 montre en perspective une variante du mécanisme de coupure de la figure 4,
- la figure 6 est une vue éclatée montrant, en perspective, les divers éléments constituant le mécanisme de coupure de la figure 4 ;
- la figure 7 est une vue en perspective d'un mécanisme de coupure selon un second mode de réalisation de l'invention, en version assemblée,
- la figure 8 est une vue éclatée montrant, en perspective, les divers éléments constituant le mécanisme de coupure de la figure 7 ;
- la figure 9 montre, en perspective éclatée, une variante du mécanisme de coupure de la figure 4, en version éclatée.

Dans la description qui va suivre, les références longitudinales ou latérales se comprennent en référence à l'axe optique du réflecteur et les termes avant ou arrière renvoient à la direction dans laquelle se propage le faisceau lumineux.

En se référant à la figure 1, on voit la partie avant d'un projecteur de véhicule automobile comprenant un porte-lentille 1 de forme cylindrique qui s'étend vers l'avant à partir d'une armature 2 de forme rectangulaire. Celle-ci s'étend dans un plan perpendiculaire à l'axe optique du faisceau et est découpée en son centre pour laisser passer ledit faisceau. Sur cette armature est fixé le mécanisme de coupure dont la fonction est d'obturer plus ou moins le faisceau en fonction des conditions de circulation du véhicule. De façon non visible, sont disposés en arrière de cette armature, une source lumineuse génératrice du faisceau et un réflecteur qui oriente ce faisceau vers l'avant et vers la lentille (non illustrée) qui est installée à l'extrémité avant du porte-lentille 1.

En se référant aux figures 2 et 3 on voit, en vue de face, respectivement en position de route et en position de code, le mécanisme de coupure 3 qui est monté en position basse sur l'armature 2. Cette armature comporte, ici en partie basse de sa découpe centrale un cache fixe 4 qui obture en partie cette découpe et devant lequel peut se mouvoir une barrette de coupure 5 pour moduler la forme du faisceau en sortie du projecteur. Cette barrette 5 est mobile en rotation dans un plan perpendiculaire au faisceau lumineux et est mue par un moteur d'actionnement 6.

Sur la figure 2, correspondant à la position de route, la barrette est escamotée, c'est-à-dire qu'elle est inclinée vers le bas et laisse apparaître le cache fixe 4, ce qui laisse passer la quasi-totalité du faisceau lumineux. Sur la figure 3, correspondant à la position code, la barrette est relevée et elle coupe le faisceau sur une plus grande hauteur que ne le ferait le seul cache fixe 4. Après son renversement par la lentille, le faisceau est alors orienté vers le bas, ce qui évite d'éblouir les conducteurs des véhicules venant en sens inverse. La figure 4 montre le mécanisme de coupure 3 dans un premier mode de réalisation, et il est illustré de façon éclatée sur la figure 6. Il comporte un châssis 7 destiné, d'une part, à porter tous les éléments du mécanisme 3 et, d'autre part, à fixer ce mécanisme sur l'armature 2 du projecteur du véhicule. Ce châssis est formé par une platine rectangulaire 71 de laquelle s'étendent deux bras 72 se projetant perpendiculairement à partir de la platine pour porter deux tourillons 73. Ces tourillons forment le support d'un axe de rotation de la barrette de coupure 5, comme cela sera expliqué en détail plus loin. La platine 71 est, par ailleurs, percée de fentes par lesquelles passeront des moyens, du type vis, pour la fixation du mécanisme de coupure 3 sur l'armature 2.

Sur le châssis 7 est fixée une carcasse métallique 8 qui forme un berceau pour un électroaimant 9 et qui forme avec lui le moteur d'actionnement 6. La carcasse 8 assure un bouclage magnétique pour l'électroaimant 9. Elle a une forme parallélépipédique dont deux faces sont découpées pour laisser un libre accès aux extrémités longitudinales de l'électroaimant 9. Celui-ci comprend une bobine d'induction 91 formée par des spires qui sont alimentées en courant électrique pour actionner le moteur, et un noyau ferromagnétique 92 placé au centre du bobinage 91. Ce noyau est fixe longitudinalement dans la bobine et a pour fonction, dans un premier temps de servir de point d'attraction pour une force exercée par un aimant permanent lorsque la bobine n'est pas alimentée et dans un deuxième temps de repousser cet aimant permanent lorsque la bobine est alimentée.

La barrette de coupure 5 comprend une plaque plane 51 d'obturation du faisceau qui s'étend, transversalement, sur une longueur lui permettant d'occulter le faisceau sur toute sa largeur et dont la forme de son arête supérieure correspond à la forme que l'on souhaite donner au faisceau en position de code. Cette plaque d'obturation 51 est portée par un support de plaque 52 formé autour d'un axe de rotation 53 qui est orienté selon une direction perpendiculaire à la plaque d'obturation 51 de façon à permettre la rotation de celle-ci dans son plan. Le support de plaque 52 comprend, en s'étendant à partir de l'axe de rotation 53, d'une part, des moyens de fixation de la plaque d'obturation 51 et, d'autre part, des moyens de fixation d'un premier aimant permanent 54. Cet aimant permanent 54 a une forme cylindrique dont le diamètre est sensiblement égal à celui du noyau ferromagnétique 92. Par ailleurs, le support de plaque 52 est conformé de façon que le premier aimant permanent 54 soit sensiblement aligné avec ce noyau lorsque l'axe de rotation 53 est monté sur les tourillons 73 du châssis 7. De la sorte l'aimant permanent est naturellement attiré par le noyau ferromagnétique, qui est fixe, et tend à faire tourner la plaque d'obturation vers le haut, en absence de tout courant qui circule dans la bobine d'induction 91.

La figure 5 montre une variante du premier mode de réalisation, dans laquelle un ressort de rappel est ajouté pour aider le retour de la barrette vers la position de code. En effet, après le passage d'un courant dans la bobine, l'aiment permanent 54 est repoussé à distance du noyau ferromagnétique et la force d'attraction de l'un sur l'autre, qui est proportionnelle au carré de la distance qui les sépare, diminue fortement. Lors de la coupure du courant dans la bobine il se peut que cette force soit insuffisante pour ramener l'aimant permanent, et, par suite, la barrette de coupure 5, vers la position de code, ou tout au moins pour le ramener suffisamment rapidement. Le mouvement de la barrette risque en effet d'être trop lent pour être compatible des temps de réaction imposés à un feu de véhicule. La variante consiste ainsi à aider ce retour par l'introduction d'un ressort de rappel 75 qui est positionné sur un des bras d'extension 72 du châssis 7 et qui complémente la force d'attraction magnétique. Dans la configuration représentée ce ressort est un ressort spiral qui agit en écartement et qui, pour cela, prend appui sur deux becquets 74 positionnés respectivement sur le bras d'extension 72 qui est porteur du ressort et sur la plaque d'obturation 51 de la barrette.

En se référant aux figures 7 à 9, on va maintenant décrire un deuxième mode de réalisation. Les éléments de ce mode qui sont identiques au premier mode de réalisation sont désignés par le même chiffre de référence et ne sont pas décrits à nouveau.

La figure 7 montre le mécanisme de coupure 3 en version assemblée, sous la forme d'un boîtier parallélépipédique duquel s'étend latéralement la plaque d'obturation 51 de la barrette 15 et dans lequel est disposé un électroaimant 19.

En se référant à la figure 8 on voit le boîtier 17 comprenant un fond 171 et des parois latérales 172, le tout étant refermé par un couvercle 173 qui est positionné sur la face opposée au fond. Le fond 171 et le couvercle 173 comportent tous deux un trou formant support pour un axe de rotation 151 porteur de la barrette 15.

L'axe de rotation 151 de la barrette a une forme cylindrique de révolution et s'étend à l'intérieur du boîtier 17 jusqu'à traverser à la fois la paroi de fond 171 et le couvercle 173. Il présente un diamètre qui correspond à celui des trous qui sont pratiqués dans ces deux parois. Il comporte par ailleurs entre ses deux extrémités une forme cylindrique d'un diamètre supérieur 152 pour s'adapter au diamètre intérieur d'un second aimant permanent cylindrique 154 comme cela sera expliqué plus loin. A une des extrémités de ce cylindre épaissi 152 se trouve un moyen d'accrochage 153 de la plaque d'obturation 51 qui permet d'entraîner celle-ci par un actionnement de l'axe de rotation 151.

Le second aimant permanent cylindrique 154 a une forme cylindrique creuse dont le diamètre intérieur est égal à celui, extérieur, du cylindre épaissi 152 de la barrette 15. De la sorte le cylindre épaissi 152 est inséré, à force, dans le second aimant permanent 154 et est solidarisé avec lui en rotation. Toute rotation de l'aimant permanent entraîne une rotation de l'axe de rotation 151 et un déplacement circulaire de la plaque d'obturation 51. Le diamètre extérieur du second aimant permanent 154 est tel qu'il peut s'insérer, sans contact, à l'intérieur de la carcasse métallique 18 qui assure avec la bobine d'induction 191 la mise en rotation de ce second aimant permanent 154 et, in fine, de la barrette 15.

La carcasse métallique 18 est réalisée en un matériau ferromagnétique et a une forme en U comprenant une branche inférieure sur laquelle est enroulée la bobine d'induction 191, comme dans le premier mode de réalisation, et deux montants latéraux 182 parallèles aux parois latérales 172 du boîtier 17. La partie supérieure de ces montants latéraux, qui se sont face, est ici creusée de façon à former entre eux une forme cylindrique creuse 184, orientée longitudinalement. Cette forme cylindrique creuse 184 a un diamètre légèrement supérieur à celui, extérieur, du second aimant permanent 154 de façon que ce dernier puisse se mouvoir librement en rotation à l'intérieur de cette forme cylindrique creuse, sous l'action d'un courant parcourant la bobine d'induction 191. Du fait de la forme cylindrique de l'aimant et de la carcasse, l'entrefer entre eux reste constant au cours de la rotation de l'aimant permanent.

Le second aimant permanent 154 présente deux pôles magnétiques qui sont situés de part et d'autre de son axe de révolution, de sorte qu'en l'absence de courant dans la bobine ils viennent, chacun, se placer en vis-à-vis d'un des montants latéraux 182 au niveau du centre de leur forme cylindrique creuse 184. Et, dans cette position, la barrette 15 est dans la position de code.

Lorsqu'un courant est envoyé dans les spires de la bobine d'induction 191 le champ magnétique créé entre les deux montants latéraux 182 repousse les pôles magnétiques de l'aimant permanent 154 et génère une rotation du second aimant permanent 154. Cette rotation engendre un déplacement circulaire de la barrette 15 qui vient se positionner dans la position de route.

Enfin, pour définir avec précision les positions code et route, deux butées en rotation 174 et 174b de forme parallélépipédique, s'étendent longitudinalement à partir du couvercle 173. Une face, pour chacune d'elle, est alignée avec le centre du trou formant support de l'axe de rotation 151. Par ailleurs l'axe de rotation 151 porte à son extrémité qui traverse le couvercle 173, un cylindre de butée 155 qui s'emboite sur l'axe de rotation et duquel s'étend radialement un doigt de butée 156, de forme également parallélépipédique. Le cylindre de butée comporte en son centre une forme cylindrique creuse dont le diamètre est sensiblement égal à celui de l'axe de rotation 151, dans sa portion non épaissie, de sorte qu'il peut être emmanché en force sur cet axe de rotation. Quant au doigt de butée 156, il s'étend radialement de façon à pouvoir venir en contact avec les faces des butées 174 et 174b qui sont alignées avec le centre du trou de support de l'axe de rotation. Le doigt de butée 156 peut ainsi se mouvoir entre deux positions extrêmes, définies par les butées 174 et 174b. Dans une première position qui correspond à la position code, le doigt de butée est en appui sur une première butée 174, du fait d'une absence de courant dans la bobine d'induction et consécutivement d'une attraction des pôles du second aimant permanent 154 par le métal ferromagnétique des montants latéraux 182. Dans une seconde position, qui correspond à la position route, le doigt de butée est en appui contre la seconde butée 174b, du fait des forces électromagnétiques engendrées entre les montants latéraux de la carcasse 18 par le passage d'un courant dans la bobine d'induction.

On peut noter que dans la position de repos, l'axe reliant les pôles du second aimant permanent 154 n'est pas strictement aligné avec la direction transversale de la forme creuse 184, pour que, lorsqu'on envoie un courant dans la bobine 191, l'action des forces électromagnétiques génère toujours une rotation de l'axe 15 en direction de la position route. Un alignement parfait de cet axe aurait en fait correspondu à une position instable lorsqu'un courant est appliqué à la bobine d'induction, et à partir de laquelle la barrette 15 serait susceptible de se déplacer en rotation, aléatoirement dans un sens ou dans l'autre. Enfin la figure 9 montre une variante du deuxième mode de réalisation qui fait le pendant de la variante du premier mode, avec la présence d'un ressort de rappel 175 monté à force sur l'axe de rotation 151. Ce ressort de rappel est positionné sur l'extrémité de l'axe de rotation, dans sa partie non épaissie, qui fait face au fond du boîtier 17. Comme précédemment ce ressort est un ressort spiral qui agit en écartement et qui, pour cela, prend appui sur deux becquets (non représentés) positionnés respectivement sur le fond du boîtier 17 et sur la plaque d'obturation 51 de la barrette. Ce ressort de rappel a pour objet, comme dans le premier mode de réalisation, de faciliter le retour vers la position de code et d'augmenter la vitesse de déplacement de la barrette vers cette position lorsque le courant dans la bobine est coupé.

On va maintenant décrire le fonctionnement du mécanisme de coupure selon le premier ou le second mode de réalisation, dans la version nominale. Le fonctionnement dans la variante est similaire, si ce n'est que le ressort améliore le retour vers la position de code. En l'absence de courant traversant la bobine d'induction 91 ou 191, le noyau ferromagnétique 92 ou 182 de celle-ci subit une attraction de la part de l'aimant permanent 54 ou 154. Comme ce noyau est fixe, c'est l'aimant qui bouge.

Dans le premier mode le premier aimant permanent 54 vient se coller contre ce noyau, faisant ainsi tourner le support de plaque 52 et dans le second mode, le second aimant permanent 154 tourne sur lui-même pour aligner ses pôles avec les montant latéraux ferromagnétiques 182. Dans les deux modes le déplacement ou la rotation de l'aimant permanent entraîne une rotation de l'élément qui supporte la plaque d'obturation 51 (support de plaque 52 ou axe de rotation 151) et amène la barrette dans une position où elle est en butée. Cette butée est constituée par le contact du premier aimant 54 avec le noyau ferromagnétique dans le premier mode et par le contact du doigt de butée 156 contre une butée 174 du couvercle dans le second mode. Le contact sur une butée assure un positionnement précis de la plaque d'obturation et donc de la hauteur du faisceau dans la position de code. Par ailleurs, le fait que cette position est obtenue en absence de courant dans la bobine en fait une position de repos dans laquelle vient se positionner la plaque d'obturation en cas de panne et donc, le passage automatique en position de code dans ce cas.

L'actionnement de la plaque d'obturation s'effectue dans les deux modes par l'envoi d'un courant dans la bobine d'induction 91 ou 191 qui crée un pôle de même signe en face du pôle de l'aimant permanent qui fait face au noyau ferromagnétique 92 ou aux montants latéraux 182. Ceci génère une répulsion du premier aimant permanent 54 dans le premier mode ou une mise en rotation du second aimant permanent 154 dans le second mode, et donc une rotation de la barrette et de sa plaque d'obturation 51 qui s'écarte alors du faisceau lumineux.

## Revendications

1. Mécanisme de coupure pour projecteur de véhicule automobile comprenant une barrette (5) formée par une plaque d'obturation (51) portée par un équipage mobile (52) configuré pour déplacer ladite plaque dans un plan et ainsi obturer plus ou moins un faisceau lumineux de manière à changer de mode de fonctionnement optique, comprenant en outre un mécanisme d'actionnement (3) dudit équipage mobile (52) à l'aide d'un électro-aimant (9) comportant une bobine d'induction (91) associée à un noyau ferromagnétique (92), ledit électro-aimant (9) comprenant au moins un noyau ferromagnétique (92) fixe par rapport à sa bobine d'induction (91), ledit équipage mobile (52) comprenant au moins un aimant permanent (54) configuré pour coopérer magnétiquement avec ledit noyau ferromagnétique (92), et ledit aimant permanent (54) étant attiré en direction dudit noyau ferromagnétique (92) en absence de circulation d'un courant dans ladite bobine d'induction (91),
**caractérisé en ce que** ledit aimant permanent (54) est repoussé à distance du noyau ferromagnétique (92) lorsqu'un courant circule dans ladite bobine d'induction (91).

2. Mécanisme selon la revendication 1 dans lequel ledit noyau ferromagnétique (92) est un cylindre positionné à l'intérieur de ladite bobine d'induction (91) et dans lequel l'aimant permanent (54) est un cylindre positionné dans l'alignement dudit noyau ferromagnétique (92).

3. Mécanisme selon la revendication 2 dans lequel ladite plaque d'obturation (51) est en position de code lorsque ledit aimant permanent (54) est collé audit noyau ferromagnétique (92).

4. Mécanisme selon l'une des revendications 1 à 3 dans lequel ledit aimant permanent (54) est poussé en direction dudit noyau ferromagnétique (92) par un ressort de rappel (75).

5. Mécanisme selon la revendication 4 dans lequel la force de répulsion dudit aimant permanent (54) par ledit noyau ferromagnétique (92) lorsqu'un courant circule dans ladite bobine d'induction, est supérieure à la force dudit ressort de rappel (75).

6. Projecteur pour véhicule automobile comprenant un mécanisme de coupure selon l'une des revendications 1 à 5.

7. Mécanisme de coupure pour projecteur de véhicule automobile comprenant une barrette (15) formée par une plaque d'obturation (51) portée par un équipage mobile (151) configuré pour déplacer ladite plaque dans un plan et ainsi obturer plus ou moins un faisceau lumineux de manière à changer de mode de fonctionnement optique, comprenant en outre un mécanisme d'actionnement (3) dudit équipage mobile (151) à l'aide d'un électro-aimant (19) comportant une bobine d'induction (191) associée à une carcasse métallique (18) réalisée en matériau ferromagnétique, ledit électro-aimant (19) comprenant au moins une carcasse métallique (18) réalisée en matériau ferromagnétique fixe par rapport à sa bobine d'induction (191), ledit équipage mobile (151) comprenant au moins un aimant permanent (154) configuré pour coopérer magnétiquement avec ladite carcasse métallique (18) réalisée en matériau ferromagnétique,
**caractérisé en ce que** :
- la distance entre ledit aimant permanent (154) et ladite carcasse métallique (18) réalisée en matériau ferromagnétique est constante au cours du déplacement de ladite plaque d'obturation (51) ; et
- ladite carcasse métallique (18) réalisée en matériau ferromagnétique s'étend selon deux montants latéraux (182) laissant entre eux une forme cylindrique creuse (184), l'aimant permanent (154) étant un cylindre positionné de façon libre en rotation dans ladite forme cylindrique creuse (184).

8. Mécanisme selon la revendication 7 dans lequel les deux pôles magnétiques dudit aimant permanent (154) sont sensiblement alignés en direction des montants latéraux (182) quand la bobine d'induction (191) n'est pas alimentée en courant électrique.

9. Mécanisme selon l'une des revendications 7 ou 8 dans lequel ledit équipage mobile est un axe (151) solidaire en rotation dudit aimant permanent (154).

10. Mécanisme selon la revendication 9 dans lequel ledit axe porte un doigt (156) configuré pour venir en butée contre au moins une première butée (174) portée par une structure fixe (17) dudit mécanisme, ladite butée (174) définissant la position de quasi alignement des pôles magnétiques de l'aimant permanent (154) en direction desdits montants latéraux (182).

11. Mécanisme selon l'une des revendications 9 ou 10 dans lequel ledit axe porte un doigt (156) configuré pour venir en butée contre au moins une seconde butée (174b) portée par une structure fixe (17) dudit mécanisme, ladite butée (174) définissant une position extrême pour le déplacement de ladite plaque d'obturation (51).

12. Mécanisme selon l'une des revendications 7 à 11 dans lequel le retour de la barrette (15) vers une position de code à la coupure du courant dans la bobine d'induction (191) est accéléré par un ressort de rappel (175).

13. Projecteur pour véhicule automobile comprenant un mécanisme de coupure selon l'une des revendications 7 à 12.

## Patentansprüche

1. Abblendmechanismus für Kraftfahrzeugscheinwerfer, umfassend eine Leiste (5), die von einer Abschlussplatte (51) gebildet wird, die von einer beweglichen Ausrüstung (52) getragen wird, die dazu ausgebildet ist, die Platte in einer Ebene zu bewegen und so ein Lichtbündel mehr oder weniger derart zu verschließen, dass der optische Betriebsmodus verändert wird, weiter umfassend einen Betätigungsmechanismus (3) der beweglichen Ausrüstung (52) mithilfe eines Elektromagneten (9), der eine Induktionsspule (91) umfasst, die einem ferromagnetischen Kern (92) zugeordnet ist, wobei der Elektromagnet (9) mindestens einen ferromagnetischen Kern (92) umfasst, der in Bezug auf seine Induktionsspule (91) fest ist, wobei die bewegliche Ausrüstung (52) mindestens einen Permanentmagneten (54) umfasst, der dazu ausgelegt ist, magnetisch mit dem ferromagnetischen Kern (92) zusammenzuwirken, und wobei der Permanentmagnet (54) bei Abwesenheit eines Stromflusses in der Induktionsspule (91) in Richtung des ferromagnetischen Kerns (92) angezogen wird,
**dadurch gekennzeichnet, dass** der Permanentmagnet (54) von dem ferromagnetischen Kern (92) zurückgestoßen wird, wenn ein Strom in der Induktionsspule (91) fließt.

2. Mechanismus nach Anspruch 1, wobei der ferromagnetische Kern (92) ein Zylinder ist, der im Inneren der Induktionsspule (91) positioniert ist und wobei der Permanentmagnet (54) ein Zylinder ist, der in der Ausrichtung des ferromagnetischen Kerns (92) positioniert ist.

3. Mechanismus nach Anspruch 2, wobei die Abschlussplatte (51) in der Abblendlichtposition ist, wenn der Permanentmagnet (54) am ferromagnetischen Kern (92) klebt.

4. Mechanismus nach einem der Ansprüche 1 bis 3, wobei der Permanentmagnet (54) durch eine Rückstellfeder (75) in Richtung des ferromagnetischen Kerns (92) gedrängt wird.

5. Mechanismus nach Anspruch 4, wobei die Abstoßkraft des Permanentmagneten (54) durch den ferromagnetischen Kern (92), wenn ein Strom in der Induktionsspule fließt, größer ist als die Kraft der Rückstellfeder (75).

6. Scheinwerfer für Kraftfahrzeug, umfassend einen Abblendmechanismus nach einem der Ansprüche 1 bis 5.

7. Abblendmechanismus für Kraftfahrzeugscheinwerfer, umfassend eine Leiste (15), die von einer Abschlussplatte (51) gebildet wird, die von einer beweglichen Ausrüstung (151) getragen wird, die dazu ausgebildet ist, die Platte in einer Ebene zu bewegen und so ein Lichtbündel mehr oder weniger derart zu verschließen, dass der optische Betriebsmodus verändert wird, weiter umfassend einen Betätigungsmechanismus (3) der beweglichen Ausrüstung (151) mithilfe eines Elektromagneten (19), der eine Induktionsspule (191) umfasst, die einem aus ferromagnetischem Material hergestellten Metallgehäuse (18) zugeordnet ist, wobei der Elektromagnet (19) mindestens ein aus ferromagnetischem Material hergestelltes Metallgehäuse (18) umfasst, das in Bezug auf seine Induktionsspule (191) fest ist, wobei die bewegliche Ausrüstung (151) mindestens einen Permanentmagneten (154) umfasst, der dazu ausgelegt ist, magnetisch mit dem aus ferromagnetischem Material hergestellten Metallgehäuse (18) zusammenzuwirken,
**dadurch gekennzeichnet, dass**:
- der Abstand zwischen dem Permanentmagneten (154) und dem aus ferromagnetischem Material hergestellten Metallgehäuse (18) im Verlauf der Bewegung der Abschlussplatte (51) konstant ist; und
- das aus ferromagnetischem Material hergestellte Metallgehäuse (18) sich entlang von zwei seitlichen Stützen (182) erstreckt, die untereinander eine hohle Zylinderform (184) belassen, wobei der Permanentmagnet (154) ein Zylinder ist, der auf frei drehbare Weise in der hohlen Zylinderform (184) positioniert ist.

8. Mechanismus nach Anspruch 7, wobei die zwei Magnetpole des Permanentmagneten (154) im Wesentlichen in Richtung der seitlichen Stützen (182) ausgerichtet sind, wenn die Induktionsspule (191) nicht mit elektrischem Strom versorgt wird.

9. Mechanismus nach einem der Ansprüche 7 oder 8, wobei die bewegliche Ausrüstung eine zu dem Permanentmagneten (154) drehfeste Achse (151) ist.

10. Mechanismus nach Anspruch 9, wobei die Achse einen Finger (156) trägt, der dazu ausgelegt ist, an mindestens einem ersten Anschlag (174), der von einer festen Struktur (17) des Mechanismus getragen wird, anzuliegen, wobei der Anschlag (174) die Position einer Beinahe-Ausrichtung der Magnetpole des Permanentmagneten (154) in Richtung der seitlichen Stützen (182) definiert.

11. Mechanismus nach einem der Ansprüche 9 oder 10, wobei die Achse einen Finger (156) trägt, der dazu ausgelegt ist, an mindestens einem zweiten Anschlag (174b), der von einer festen Struktur (17) des Mechanismus getragen wird, anzuliegen, wobei der Anschlag (174) eine extreme Position für die Bewegung der Abschlussplatte (51) definiert.

12. Mechanismus nach einem der Ansprüche 7 bis 11, wobei die Rückkehr der Leiste (15) zu einer Abblendlichtposition bei der Stromunterbrechung in der Induktionsspule (191) durch eine Rückstellfeder (175) beschleunigt wird.

13. Scheinwerfer für Kraftfahrzeug, umfassend einen Abblendmechanismus nach einem der Ansprüche 7 bis 12.

## Claims

1. Cutoff mechanism for a motor vehicle headlight, comprising a bar (5) formed by an obturation plate (51) carried by a movable appliance (52) configured so as to move said plate in a plane and thus obscure a light beam to a greater or lesser extent so as to change the optical operating mode, further comprising a mechanism (3) for actuating said movable appliance (52) by means of an electromagnet (9) comprising an induction coil (91) associated with a ferromagnetic core (92), said electromagnet (9) comprising at least one ferromagnetic core (92) fixed with respect to its induction coil (91) said movable appliance (52) comprising at least one permanent magnet (54) configured so as to cooperate magnetically with said ferromagnetic core (92), and said permanent magnet (54) being attracted in the direction of said ferromagnetic core (92) in the absence of circulation of a current in said induction coil (91),
**characterized in that** said permanent magnet (54) is pushed away from said ferromagnetic core (92) when a current circulates in said induction coil (91).

2. Mechanism according to claim 1, in which said ferromagnetic core (92) is a cylinder positioned inside said induction coil (91) and in which the permanent magnet (54) is a cylinder positioned in line with said ferromagnetic core (92).

3. Mechanism according to claim 2, in which said obturation plate (51) is in the dipped position when said permanent magnet (54) adheres to said ferromagnetic core (92).

4. Mechanism according to one of claims 1 to 3, in which said permanent magnet (54) is pushed in the direction of said ferromagnetic core (92) by a return spring (75).

5. Mechanism according to claim 4, in which the force by which said permanent magnet (54) is repelled by said ferromagnetic core (92) when a current circulates in said induction coil is greater than the force of said return spring (75).

6. Headlight for a motor vehicle, comprising a cutoff mechanism according to one of claims 1 to 5.

7. Cutoff mechanism for a motor vehicle headlight, comprising a bar (15) formed by an obturation plate (51) carried by a movable appliance (151) configured so as to move said plate in a plane and thus obscure a light beam to a greater or lesser extent so as to change the optical operating mode, further comprising a mechanism (3) for actuating said movable appliance (151) by means of an electromagnet (19) comprising an induction coil (191) associated to a metal casing (18) produced from a ferromagnetic material, said electromagnet (19) comprising at least one metal casing (18) produced from ferromagnetic material fixed with respect to its induction coil (191), said movable appliance (151) comprising at least one permanent magnet (154) configured so as to cooperate magnetically with said metal casing (18) produced from ferromagnetic material,
**characterized in that**:
- the distance between said permanent magnet (154) and said metal casing (18) produced from ferromagnetic material is constant during the movement of said obturation plate (51); and
- said metal casing (18) produced from ferromagnetic material extends along two lateral uprights (182) leaving between them a hollow cylindrical shape (184), the permanent magnet (154) being a cylinder positioned so as to be free to rotate in said hollow cylindrical shape (184).

8. Mechanism according to claim 7, in which the two magnetic poles of said permanent magnet (154) are substantially aligned in the direction of the lateral uprights (182) when the induction coil (191) is not supplied with electric current.

9. Mechanism according to claim 7 or 8, in which said movable appliance is a spindle (151) which is integral in rotation with said permanent magnet (154).

10. Mechanism according to claim 9, in which said spindle carries a finger (156) configured so as to abut against at least a first stop (174) carried by a fixed structure (17) of said mechanism, said stop (174) defining the position of quasi-alignment of the magnetic poles of the permanent magnet (154) in the direction of said lateral uprights (182).

11. Mechanism according to claim 9 or 10, in which said spindle carries a finger (156) configured so as to abut against at least a second stop (174b) carried by a fixed structure (17) of said mechanism, said stop (174) defining an extreme position for the movement of said obturation plate (51).

12. Mechanism according to one of claims 7 to 11, in which the return of the bar (15) to a dipped position when the current in the induction coil (191) is cut off is accelerated by a return spring (175).

13. Headlight for a motor vehicle, comprising a cutoff mechanism according to one of claims 7 to 12.
